# EUROPÄISCHE PATENTSCHRIFT

(11) **EP 0 964 326 B1**
(45) Veröffentlichungstag und Bekanntmachung des Hinweises auf die Patenterteilung: **14.08.2002**
(21) Anmeldenummer: 99109479.8
(22) Anmeldetag: 12.05.1999
(51) Int. Cl.: G05D 16/06, F23Q 9/08, F23Q 9/14, F23Q 21/00, F23N 5/02

(54) **Vorrichtung zum Sichern einer Gasbrennstelle**
Safety device for gas burner
Dispositif de sécurité pour brûleur à gaz

(30) Priorität: 10.06.1998 DE 19825846
(43) Veröffentlichungstag der Anmeldung: 15.12.1999
(73) Patentinhaber: ISPHORDING Germany GmbH, 57439 Attendorn (DE)
(72) Erfinder: Zink, Robert, 58119 Hagen (DE)
(74) Vertreter: COHAUSZ DAWIDOWICZ HANNIG & PARTNER

(56) Entgegenhaltungen:
- US-A- 4 147 494
- US-A- 5 018 964
- PATENT ABSTRACTS OF JAPAN vol. 006, no. 036 (M-115), 5. März 1982 (1982-03-05) & JP 56 151816 A (TOSHIBA CORP), 25. November 1981 (1981-11-25)

## Beschreibung

Die Erfindung betrifft eine Vorrichtung zum Sichern einer Gasbrennstelle gegen unverbrannt ausströmendes Gas mit einem in der Gaszuführungsleitung angeordneten, von Hand betätigbarem Ventil und einem in der Leitung zusätzlich angeordneten Elektromagnetventil, das bei erloschener Flamme schließt, und einer an der Gasbrennstelle angeordneten Zündkerze, durch die das Gas gezündet wird und die anzeigt, ob Gas unverbrannt ausströmt.

Nach dem Stand der Technik sind mehrere Sicherungen gegen unverbrannt ausströmendes Gas am Brenner bekannt. So ist eine gesicherte Gasarmatur mit eingebautem Magneteinsatz in Verbindung mit einem zum Brenner hin führenden Thermoelement bekannt. Das Thermoelement liefert bei brennender Gasflamme einen Thermostrom zum Magneteinsatz und hält das federbelastete Gasventil solange geöffnet, wie die Gasflamme die Thermoelement-Fühlerspitze beheizt. Verlöscht die Gasflamme am Brenner, so schließt das Gasventil des Magneteinsatzes den Gasfluß zum Brenner.

Dies hat den Nachteil, daß das Gasventil am Magneteinsatz durch mechanisches Eindrücken des Knebels an der Gasarmatur über einen Stößel solange von Hand eingedrückt werden muß, bis ein genügender Haltestrom auf das Magnetventil einwirkt und das Gasventil offenhält, wobei die Eindrückzeit auf das Gasventil bis zu 10 Sekunden dauern kann. Ein weiterer Nachteil ist, daß bei Erlöschen der Flamme am Gasbrenner die Schließung des Gasventils bis zu 90 Sekunden andauert, so daß in dieser Zeit unverbranntes Gas am Brenner ausströmen kann, da die Montage des Thermoelementes am Brenner aufwendig ist, und die Fühlerspitze am Thermoelement durch unachtsame Brennersäuberung oft beschädigt und unbrauchbar wird.

Eine weitere Möglichkeit ist bekannt mit einer ungesicherten Gasarmatur mit einer Ionisationszündung durch eine Zündkerze am Brenner. Hierbei mißt ein elektronischer Meßverstärker den Strom zwischen Zündkerze am Brenner und dem Brennerdeckel. Durch die Ionisation der Luft erkennt die Elektronik, ob die Gasflamme am Brenner brennt oder nicht. Verlischt die Gasflamme, so wird der Brenner sofort neu gezündet.

Hier ist ein Nachteil, wenn nach Verlöschen der Gasflamme die Zündkerze neu zündet, jedoch der Brenner nicht anspringt, daß dann solange die Gasflamme nicht brennt und unverbranntes Gas ausströmen kann. Die Gaszufuhr zum Brenner ist in diesem Fall nur über den Gashahn abzustellen. Bei einem Defekt am Brenner, zum Beispiel entfernter Brennerdeckel oder teilverstopfte Gasaustrittsöffnungen, zündet die Zündkerze, aber das Gas strömt unverbrannt aus.

Aus der US 4 147 494 ist es bekannt, die Zündkerze einer Gasbrennstelle elektronisch zu steuern. Eine Überwachung erfolgt durch ein Thermoelement, das ein Magnetventil solange offen hält, wie die Flamme brennt. Die Zeitspanne vom Verlöschen der Flamme bis zum Schließen des Magnetventils ist hierbei verhältnismäßig lang. Aus der US 5 018 964 ist eine ähnliche Vorrichtung bekannt, bei der die Flamme auch über ein Thermoelement überwacht wird, so daß wiederum nach dem Verlöschen der Flamme viel unverbranntes Gas ausströmt, ehe die Zufuhr geschlossen wird. Schließlich ist es aus der JP 5615816 an sich bekannt, die Gaszufuhrmenge elektronisch zu steuern. Eine Überwachung der Flamme ist hierbei nicht vorgesehen.

Aufgabe der Erfindung ist es, die Sicherheit gegen unverbranntes ausströmendes Gas einer Gaskochstelle so zu verbessern, daß bei einem nicht mehr zündfähigen Brenner die unverbrannt ausströmende Gasmenge automatisch und schnellstens unterbrochen wird und gleichzeitig bei Freigabe des Gasstromes über das Gasventil die Eindrückzeit am Ventil drastisch eingeschränkt wird.

Diese Aufgabe wird erfindungsgemäß dadurch gelöst, daß das Elektromagnetventil und die Zündkerze mit einer elektronischen Steuerungseinrichtung verbunden sind, die bei unverbrannt ausströmenden Gas die Zündkerze zum Zünden bringt und bei erfolgloser Zündung innerhalb einer vorbestimmten Zeit oder vorgegebener Anzahl von Zündimpulsen das Elektromagnetventil schließt.

Eine solche Ausführung erhöht bei einfacher Konstruktion die Sicherheit wesentlich. Hierbei ist von Vorteil, wenn der Haftstrom zum Öffnen des Elektromagnetventils von der Steuerungseinrichtung erzeugt wird.

Vorzugsweise wird vorgeschlagen, daß die Haftung des federbelasteten Elektromagnetventils durch ein einmaliges Eindrücken der Schaltachse des von Hand betätigbaren Ventils erzeugbar ist. Auch ist von Vorteil, wenn durch die Schaltachse des von Hand betätigbaren Ventils ein Schalter, insbesondere ein Mikroschalter, betätigbar ist, der die Steuerungseinrichtung ein- und ausschaltet.

Ein Ausführungsbeispiel der Erfindung ist in den Zeichnungen dargestellt und wird im folgenden näher beschrieben. Es zeigen
- Fig. 1: eine Darstellung eines Brennersystems mit Gashahn, Mikroschalter, Modulbox, Zündkerze und Gasbrenner,
- Fig. 2 bis 5: Impulsdiagramme bei verschiedenen Gebrauchssituationen.

Die Vorrichtung zur Sicherung einer Gasbrennstelle, insbesondere einer Gaskochstelle gegen unverbranntes ausströmendes Gas weist einen in einem Gasventil angeordneten Elektromagneten 5 (Magneteinsatz) auf, dessen notwendiger Haltestrom zur Öffnung des Gasventils 8 während der Gasverbrennung am Brenner 4 durch eine elektronische Steuerungseinrichtung 2, insbesondere eine (extern gelagerte) Modulbox auf den Elektromagneten übertragen wird, mit einem gleichzeitig in der Einrichtung 2 vorhandenen elektronisch gesteuerten Zündund Flammenüberwachungsmodul, welches über einen Mikroschalter 12 eine Spannung auf die Zündkerze 3 am Brenner freigibt. Durch einen Funkenüberschlag von der Zündkerze zum Brenner wird das ausströmende Gas am Brenner gezündet, dabei gleichzeitig die Gasflamme am Brenner durch die Zündkerze überwacht. Bei Verlöschen der Gasflamme wird automatisch der Brenner wieder gezündet und die Gaszufuhr zum Brenner bei einer nicht erfolgten Wiederzündung des Gases innerhalb einer vorgegebenen Zeit oder eine Anzahl von vorgegebenen Zündfunken durch eine sofortige Stromunterbrechung zwischen Modulbox und Elektromagneten unterbrochen, so daß kein unverbranntes Gas am Brenner ausströmen kann.

Durch die Drehung der Hahnachse 7 aus der Geschlossenstellung heraus wird die elektronische Steuerungseinrichtung 2, insbesondere die Modulbox 2, aktiviert und liefert nun Strom für den Elektromagneten (Magneteinsatz 5). Der Gasweg ist bis jetzt noch geschlossen, obwohl das Hahnküken 8 den Gasweg freigibt. Wird nun die Hahnachse 7 einmalig eingedrückt, so wird der Magneteinsatz durch Strom aus der Modulbox offengehalten und das Gas strömt bis zum Brenner 4. Dieses Eindrücken gibt der Modulbox 2 den Befehl Spannung an die Zündkerze 3 zu geben. Beim Überschlag eines Funken zwischen Brenner und Zündkerze wird der Brenner gezündet.

Wird nach Gebrauch der Brenner 4 ausgeschaltet, das heißt die Hahnachse 7 durch Drehen in die 0-Position gedreht, so unterbricht die Modulbox 2 die Stromzufuhr zum Magneteinsatz 5 und das Gasventil wird geschlossen.

Beim Betrieb des Brenners können folgende Störzustände auftreten, die die Sicherheit des Systems nicht beeinflussen.
a: Es steht keine Versorgungsspannung 9 zur Verfügung = Gas kann nicht ausströmen.
b: Die Versorgungsspannung 9 wird während des Betriebes unterbrochen = Magneteinsatz schließt automatisch = Gas kann nicht ausströmen.
c: Die elektrische Verbindung zwischen Modulbox und Zündkerze wird unterbrochen (A3 / E3) = es fließt kein Ionisationsstrom mehr, die Modulbox schaltet den Magneteinsatz ab.
d: Die elektrische Verbindung zwischen Magneteinsatz und Modulbox wird unterbrochen (A1 / A2) = Gaszufuhr wird sofort gestoppt.
e: Die elektrische Verbindung zwischen Schalter (S1) und Modulbox wird unterbrochen = Gaszufuhr zum Brenner wird durch Schließung des Magnetventils geschlossen, anschließend kann der Brenner nicht mehr in Betrieb genommen werden = Gas strömt nicht aus.
f: Die Gaszufuhr vor dem Gaseingang 6 des Gashahnes wird unterbrochen = die Zündkerze versucht den Brenner erneut zu zünden und die Modulbox schaltet sich entweder nach X Zündversuchen oder nach X Sekunden automatisch ab.
g: Die Gasflamme 10 wird während des Betriebs gelöscht = Modulbox gibt Spannung an die Zündkerze, Brenner wird gezündet und brennt wieder. Kann der Brenner nicht in Betrieb genommen werden, zum Beispiel es wurde der Brennerdeckel entfernt, so schaltet sich entweder nach X Zündversuchen oder nach X Sekunden das System automatisch ab.

Die in den Fig. 2 bis 5 aufgeführten Impulsdiagramme geben die verschiedenen Gebrauchssituationen wieder:
darin bedeuten:
   - S1:: Schalterstellung des Griffschaftes 0 = Aus; 1 = Voll- oder Kleinbrand (große oder kleine Flamme)
   - A1/A2:: der Strom der erforderlich ist, um den Magneteinsatz offen zu halten; 0 = kein Strom; 1 = Strom vorhanden
   - A3/E3:: der Zündfunke zwischen Zündkerze und Brenner
   - 10:: die brennende Flamme 0 = Aus; 1 = Flamme brennt
   - 9:: die Versorgungsspannung der Modulbox
   - Diagramm 1:: zeigt den normalen Gebrauchszustand. Der Brenner wird in Betrieb genommen, nach 2 Zündimpulsen brennt die Flamme, nach Beendigung des Kochvorganges wird abgeschaltet.
   - Diagramm 2:: Der Brenner wird in Betrieb genommen, nach X Zündimpulsen brennt die Flamme immer noch nicht, die Stromzufuhr zum Magneteinsatz wird unterbrochen, das System schaltet sich ab.
   - Diagramm 3:: zeigt den normalen Gebrauchszustand. Der Brenner wird in Betrieb genommen, nach einem Zündimpuls brennt die Flamme, nach 5 Zeiteinheiten wird die Flamme ausgeblasen, die Wiederzündung wird aktiviert, der Brenner brennt wieder. Nach einiger Zeit wird die Flamme nochmals ausgeblasen, beim Beginn des 5. Taktimpulses brennt die Flamme wieder.
   - Diagramm 4:: zeigt den normalen Gebrauchszustand. Der Brenner wird in Betrieb genommen, nach einem Zündimpuls brennt die Flamme, nach 5 Zeiteinheiten wird die Versorgungsspannung unterbrochen, der Strom zum Magneteinsatz wird unterbrochen, der Gasstrom wird unterbrochen.

Eine weitere Alternative besteht darin, daß das elektromagnetische Ventil im Gashahn liegt und nicht extern angebaut ist. Ferner zeichnet sich eine Ausführung dadurch aus, daß bei mehreren gesteuerten Gasbrennstellen immer nur die nicht wiederzündbare Brennstelle abgeschaltet wird und nicht alle Brennstellen.

## Patentansprüche

1. Vorrichtung zum Sichern einer Gasbrennstelle (4, 10) gegen unverbrannt ausströmendes Gas mit einem in der Gaszuführungsleitung (6, 13) angeordneten, von Hand betätigbarem Ventil (7, 8) und einem in der Leitung zusätzlich angeordneten Elektromagnetventil (5, 6), das bei erloschener Flamme (10) schließt, und einer an der Gasbrennstelle (4, 10) angeordneten Zündkerze (3), durch die das Gas gezündet wird und die anzeigt, ob Gas unverbrannt ausströmt, **dadurch gekennzeichnet, daß** das Elektromagnetventil (5, 6) und die Zündkerze (3) mit einer elektronischen Steuerungseinrichtung (2) verbunden sind, die bei unverbrannt ausströmenden Gas die Zündkerze (3) zum Zünden bringt und bei erfolgloser Zündung innerhalb einer vorbestimmten Zeit oder vorgegebener Anzahl von Zündimpulsen das Elektromagnetventil (5, 6) schließt.

2. Vorrichtung nach Anspruch 1, **dadurch gekennzeichnet, daß** der Haftstrom zum Öffnen des Elektromagnetventils (5, 6) während der gesamten Brenndauer des Brenners von der Steuerungseinrichtung erzeugt wird.

3. Vorrichtung nach Anspruch 1 oder 2, **dadurch gekennzeichnet, daß** die Haftung des federbelasteten Elektromagnetventils (5, 6) durch ein einmaliges Eindrücken der Schaltachse (7) des von Hand betätigbaren Ventils (7, 8) für die gesamte Brenndauer des Brenners erzeugbar ist.

4. Vorrichtung nach einem der vorherigen Ansprüche, **dadurch gekennzeichnet, daß** durch die Schaltachse (7) des von Hand betätigbaren Ventils (7, 8) ein Schalter, insbesondere ein Mikroschalter (12), betätigbar ist, der die Steuerungseinrichtung ein- und ausschaltet.

5. Vorrichtung nach einem der vorherigen Ansprüche, **dadurch gekennzeichnet, daß** das Elektromagnetventil innerhalb des Gehäuses des Gasventils (7, 8) liegt.

6. Vorrichtung nach einem der vorherigen Ansprüche, **dadurch gekennzeichnet, daß** bei mehreren gesteuerten Gasbrennstellen nur die nicht wiederzündbare Brennstelle selbsttätig abschaltbar ist.

## Claims

1. A safety device for a gas burner (4, 10) to prevent the outflow of uncombusted gas, with a manually operated valve (7, 8) arranged in the gas supply line (6, 13) and, additionally arranged in the said line, an electromagnet valve (5, 6) which closes when the flame (10) is extinguished, and, arranged on the gas burner (4, 10), an ignition plug (3) by means of which the gas is ignited and which indicates whether gas is flowing out uncombusted, **characterized in that** the electromagnet valve (5, 6) and the ignition plug (3) are connected to an electronic control device (2) which causes the ignition plug (3) to spark in the event of uncombusted gas flowing out and upon unsuccessful ignition within a predetermined time or a preset number of ignition pulses closes the electromagnet valve (5, 6).

2. A device according to Claim 1, **characterized in that** the latching current for the purpose of opening the electromagnet valve (5, 6) during the entire burn time of the burner is generated by the control device.

3. A device according to Claim 1 or 2, **characterized in that** the latching of the spring-loaded electromagnet valve (5, 6) can be established by depressing the switching axis (7) of manually operated valve (7, 8) once for the entire burn time of the burner.

4. A device according to any of the preceding claims, **characterized in that**, by means of the switching axis (7) of the manually operated valve (7, 8), a switch, in particular a microswitch (12), can be actuated which switches the control device on or off.

5. A device according to any of the preceding claims, **characterized in that** the electromagnet valve lies within the housing of the gas valve (7, 8).

6. A device according to any of the preceding claims, **characterized in that**, if several gas burners are controlled, only the burner that cannot be re-ignited can automatically be shut off.

## Revendications

1. Dispositif de protection d'un brûleur à gaz (4, 10) contre du gaz s'échappant non brûlé, avec une valve (7, 8) actionnable manuellement disposée dans la conduite d'amenée de gaz (6, 13) et une valve électromagnétique (5, 6), disposée additionnellement dans la conduite qui se ferme pour une flamme (10) éteinte, et une bougie d'allumage (3) disposée sur le brûleur à gaz (4, 10) par laquelle le gaz est allumé et qui indique si du gaz s'échappe non brûlé,
**caractérisé en ce que** la valve électromagnétique (5, 6) et la bougie d'allumage (3) sont reliées à un dispositif de commande (2) électronique qui, lorsque du gaz s'échappe non brûlé, produit l'allumage de la bougie d'allumage (3) et, en cas d'allumage infructueux dans un temps prédéterminé ou pour un nombre prédéfini d'impulsions d'allumage, ferme la valve électromagnétique (5, 6).

2. Dispositif selon la revendication 1,
**caractérisé en ce que** le courant de collage pour ouvrir la valve électromagnétique (5, 6) est engendré par le dispositif de commande pendant la durée totale de brûlage du brûleur.

3. Dispositif selon la revendication 1 ou 2,
**caractérisé en ce que** le collage de la valve électromagnétique (5, 6) chargée par ressort peut être engendré par un enfoncement unique de l'axe de commutateur (7) de la valve (7, 8) actionnable manuellement pour la durée de brûlage totale du brûleur.

4. Dispositif selon l'une des revendications précédentes,
**caractérisé en ce qu'**un commutateur, en particulier un microrupteur (12), qui met en marche et hors circuit le dispositif de commande, peut être actionné par l'axe de commutateur (7) de la valve (7, 8) actionnable manuellement.

5. Dispositif selon l'une des revendications précédentes,
**caractérisé en ce que** la valve électromagnétique se trouve à l'intérieur du carter de la valve (7, 8) de gaz.

6. Dispositif selon l'une des revendications précédentes,
**caractérisé en ce que**, dans le cas de plusieurs brûleurs à gaz commandés, seul le brûleur non réallumable peut être mis hors circuit automatiquement.
